# EUROPÄISCHE PATENTANMELDUNG

(11) **EP 4 268 970 A1**
(43) Veröffentlichungstag der Anmeldung: **01.11.2023**
(21) Anmeldenummer: 22170886.0
(22) Anmeldetag: 29.04.2022
(51) Int. Cl.: B05B 5/00

(54) **BANDBESCHICHTUNGSVORRICHTUNG UND VERFAHREN ZUR ERZEUGUNG EINER KONVERSIONS- UND/ODER PASSIVIERUNGSSCHICHT AUF WENIGSTENS EINER OBERFLÄCHE EINES METALLBANDES**

(71) Anmelder: Speira GmbH, 41515 Grevenbroich (DE)
(72) Erfinder: SIEMEN, Andreas, 41363 Jüchen (DE); RATZ, Ingo, 41516 Grevenbroich (DE); GÖRRES, Thomas, 50181 Bedburg (DE); KAUFMANN, Lutz, 40223 Düsseldorf (DE); ECKHARD, Katrin, 50969 Köln (DE)
(74) Vertreter: Walther Bayer Faber Patentanwälte PartGmbB

(57) **Zusammenfassung**

Bandbeschichtungsvorrichtung (100) zur Erzeugung einer Konversions- und/oder Passivierungsschicht auf wenigstens einer Oberfläche eines Metallbandes (11), insbesondere Aluminiumbandes, mittels Aufbringen eines Fluids (10) auf die Oberfläche, aufweisend wenigstens eine Medienvorlage (12), aus der mittels einer Zuleitung (13) zumindest ein Sprühkopf (14) mit dem Fluid (10) speisbar ist, wobei der Sprühkopf (14) insbesondere als ein elektrostatischer Hochrotationszerstäuber ausgebildet ist, wobei aus dem Sprühkopf (14) das Fluid (10) auf die Oberfläche des Metallbandes (11) ausbringbar ist. Erfindungsgemäß weist die Medienvorlage (12) wenigstens einen zumindest teilweise mit dem Fluid (10) befüllbaren Druckbehälter (15a, 15b) auf, sodass die Zuleitung (13) aus dem Druckbehälter (15a, 15b) mit dem Fluid (10) vermittels eines Druckes im Druckbehälter (15a, 15b) speisbar ist und wobei in der Zuleitung (13) ein Mittel (21) zum Einstellen des auf die Oberfläche aufbringbaren Volumens des vom Druckbehälter (15a, 15b) bereitgestellten Fluids (10) pro Zeit ausgebildet ist.

## Beschreibung

Die Erfindung betrifft eine Bandbeschichtungsvorrichtung nach dem Oberbegriff des Anspruches 1, insbesondere zur Erzeugung einer Konversions- und/oder Passivierungsschicht auf wenigstens einer Oberfläche eines Metallbandes, insbesondere Aluminiumbandes, mittels Aufbringen eines Fluids auf die Oberfläche, aufweisend wenigstens eine Medienvorlage, aus der mittels einer Zuleitung zumindest ein Sprühkopf mit dem Fluid speisbar ist, der insbesondere als ein elektrostatischer Hochrotationszerstäuber ausgebildet ist, wobei aus dem Sprühkopf das Fluid auf die Oberfläche des Metallbandes ausbringbar ist. Ferner betrifft die Erfindung ein Verfahren nach Anspruch 11 und ein Metallband nach Anspruch 16. Insbesondere betrifft die Erfindung eine Bandbeschichtungsvorrichtung 100 zur Ausführung eines Verfahrens nach Anspruch 10 bis 15.

### STAND DER TECHNIK

Beispielsweise zeigt die DE 26 23 604 A1 eine Vorrichtung zum Aufbringen eines Fluids auf ein Metallband, welches beispielsweise ein Aluminiumband bildet, und aus einer Medienvorlage wird ein Fluid über eine Zuleitung an einen Sprühkopf geführt, aus dem das Fluid unter elektrostatischer Aufladung gegenüber dem Metallband austritt und auf das Metallband niederschlägt.

Aus der DE 10 2007 052 770 A1 ist eine Bandbeschichtungsvorrichtung zum Aufbringen eines Fluids auf ein Metallband bekannt, das ebenfalls als Aluminiumband offenbart ist, aufweisend eine Medienvorlage, aus der mittels einer Zuleitung mehrere Sprühköpfe versorgt werden, die dazu ausgebildet sind, das Fluid auf die Oberfläche des Metallbandes zu überführen, wobei das Fluid dazu dient, auf der Oberfläche des Metallbandes eine Konversionsschicht zu bilden.

Auf den Oberflächen von Aluminiumbändern werden Konversions- oder Passivierungsschichten erzeugt, um dem Aluminiumblech eine bessere Korrosionsresistenz und gegebenenfalls einen geringeren Schweißübergangswiderstand zu verleihen. Ferner eignen sich Konversions- oder Passivierungsschichten dazu, die Haftfestigkeit von beispielsweise Klebstoffen oder Lacken auf Aluminiumwerkstoffen zu verbessern. Die Konversionsschicht wird durch eine chemische Reaktion, insbesondere durch chemische Oxidation, zwischen der Oberfläche des Metallbandes und dem aufgebrachten Konversionsmedium ausgebildet. Dabei wird üblicherweise ein Schichtauftrag von 2 bis 20 mg/m² der indikativen Elemente Titan oder Zirkonium gefordert, sodass sich eine Trockenschichtdicke von < 0,1 µm ergibt.

Neben der Schichtbildung über die chemische Reaktion für eine bestimmte Kontaktzeit und anschließendes Abspülen des Konversionsmediums (rinse-Verfahren), gibt es auch no-rinse-Verfahren, bei denen die geforderte Schichtdicke dadurch eingestellt wird, dass das Passivierungsmedium in gegebener Konzentration in genau der Menge auf die Metallbandoberfläche appliziert wird, dass nach der vollständigen Trocknung exakt die gewünschte Schichtdicke auf der Oberfläche verbleibt und folglich nicht abgespült wird, was umweltschonender und damit nachhaltiger ist. Diese modernen Verfahren sind abwasserfrei und folglich ökologischer, stellen aber erhöhte Anforderungen an die Dosierung des flüssigen Mediums, das insofern genauer dosiert werden muss. Einzelne Blechbauteile mit einer Konversionsschicht auf der Oberfläche eignen sich beispielsweise zur Verwendung in der Automobilindustrie.

Die aufzutragenden Fluide sind gegenüber metallischen Werkstoffen aggressiv, da sie häufig einen sehr niedrigen pH-Wert aufweisen, beispielsweise einen pH-Wert von eins (1), was beispielsweise dem Wert von Batteriesäure entspricht. Geeignet sind zur Bildung von Konversionsschichten beispielsweise anorganische Säuren wie Chromit, Hexafluortitansäure oder Hexafluorzirkonsäure mit oder ohne Zusatz von Polymeren; es können aber auch schichtbildende Silikate, Siloxane oder Silane verwendet werden oder andere filmbildende Substanzen, die zur Passivierung von Metalloberflächen oder zur Verbesserung der Lack- oder Klebstoffhaftung geeignet sind, oder Kombinationen aller vorgenannten Fluide, Substanzen und Stoffe.

Werden Sprühverfahren verwendet, muss das aggressive Fluid sowohl durch entsprechende Leitungen als auch durch den Sprühkopf geführt werden, der vorteilhafterweise als Rotationszerstäuber oder Hochrotationszerstäuber ausgebildet ist. Unter Zuhilfenahme einer hohen elektrischen Spannung, beispielsweise 50 kV bis 80 kV, kann eine verlustminimale Überführung des mit dem Hochrotationszerstäuber zerstäubten Fluids auf die mindestens eine Oberfläche des Metallbandes erfolgen. Die Bestandteile der Bandbeschichtungsvorrichtung zum Aufbringen des Fluids, das heißt sowohl der Sprühkopf, die Zuleitung und vor allem die Medienvorlage, müssen so ausgebildet sein, dass diese bei Kontakt mit dem aggressiven Fluid möglichst trotzdem einen dauerhaften Betrieb gewährleisten.

Im Vordergrund steht dabei auch eine möglichst genaue Dosierung des Fluids auf der Oberfläche des Metallbandes, sodass die geforderte Gesamtschichtdicke zur Bildung der Konversionsschicht möglichst flächengleichmäßig eingehalten werden kann. Dies erfordert auch eine möglichst konstante und pulsationsfreie Bereitstellung des Fluids über die Medienvorlage, wobei aktuell Zahnradpumpen für die Zuführung des Fluids verwendet werden, da mittels der Zahnradpumpen eine hohe Genauigkeit der Volumenstromförderung erreicht wird, wobei auch Zahnradpumpen nicht vollständig pulsationsfrei arbeiten. Ferner sind die Bauteile in einer Zahnradpumpe durch den Kontakt mit dem aggressiven Fluid einem hohen Verschleiß ausgesetzt, sodass über einen längeren Gebrauchszeitraum erhebliche Wartungskosten die Folge sein können. Nachteilhafterweise können jedoch chemikalienresistentere Pumpensysteme wie beispielsweise Schlauch- oder Membranpumpen nicht eingesetzt werden, da diese stark pulsationsbehaftet arbeiten und die geforderten Gesamtschichtdicken auf dem Metallband nicht hinreichend gleichmäßig erzeugt werden können.

### OFFENBARUNG DER ERFINDUNG

Die Aufgabe der Erfindung liegt in der Verbesserung einer Bandbeschichtungsvorrichtung zum Aufbringen eines Fluids auf ein Metallband, insbesondere auf ein Aluminiumband, wobei die Bandbeschichtungsvorrichtung verschleißvermindert betrieben werden soll, und wobei eine genaue Dosierung des Fluids auf die mindestens eine Oberfläche des Metallbandes ermöglicht werden soll.

Diese Aufgabe wird ausgehend von einer Bandbeschichtungsvorrichtung gemäß dem Oberbegriff des Anspruchs 1 und ausgehend von einem Verfahren gemäß dem Oberbegriff des Anspruches 11 mit den jeweils kennzeichnenden Merkmalen gelöst. Vorteilhafte Weiterbildungen der Erfindung sind in den abhängigen Ansprüchen angegeben.

Die Erfindung sieht zur Lösung der Aufgabe vor, dass die Medienvorlage wenigstens einen zumindest teilweise mit dem Fluid befüllbaren Druckbehälter aufweist, sodass die Zuleitung aus dem Druckbehälter mit dem Fluid vermittels eines Druckes im Druckbehälter speisbar ist und wobei in der Zuleitung ein Mittel zum Einstellendes auf die Oberfläche aufbringbaren Volumens des Fluids pro Zeit ausgebildet ist.

Kerngedanke der Erfindung ist die Einrichtung eines Druckbehälters, der wenigstens teilweise mit dem Fluid befüllt und unter Druck gesetzt wird, sodass der Druck im Behälter und damit auch im Fluid dafür sorgt, dass das Fluid gleichmäßig und pulsationsfrei in die Zuleitung gedrückt wird. Der Druck kann so bestimmt und eingeregelt werden, dass dieser hinreichend hoch ist, um das Fluid an den wenigstens einen Sprühkopf zu fördern, wobei berücksichtigt werden muss, dass insbesondere mehrere Sprühköpfe eingerichtet sein können, wobei die Sprühköpfe auch als Zerstäuber oder Zerstäuberglocken bezeichnet werden. Ist der Druckbehälter nur teilweise mit dem Fluid befüllt, kann sich oberhalb des Fluids ein Luftvolumen befinden, das aufgrund seiner Gaseigenschaften eine deutlich höhere Kompressibilität aufweist als das Fluid und damit eine Druckglättungswirkung auf den Druckverlauf des Fluids bewirkt.

In der Zuleitung ist in Verbindung mit dem Druckbehälter ein Mittel zum Einstellen des auf die Oberfläche aufbringbaren Volumens des Fluids pro Zeit ausgebildet, das in Kombination des aus dem Druckbehälter bereitgestellten Fluids in besonders genau dosierbarer und gleichmäßiger Weise den wenigstens einen Sprühkopf mit dem Fluid versorgen kann. Insbesondere in Verbindung mit dem Druckbehälter kann so die Menge an Fluid zur Versorgung des wenigstens einen Sprühkopfes genau eingestellt werden. Das Mittel ist beispielsweise als ein Stellmittel oder als ein Regelmittel ausgebildet, insbesondere aufweisend eine vorzugsweise verstellbare Drosseleinheit oder eine Fluiddruckregeleinheit.

Mit der stellbaren Drosseleinheit kann eine an den wenigstens einen Sprühkopf zugeteilte Menge des Fluids pro Zeit eingestellt werden, sodass die insbesondere einstellbare Drosseleinheit in Verbindung mit der pulsationsfreien und druckkonstanten Bereitstellung des Fluids aus dem Druckbehälter bereits auf einfache Weise eine konstante Menge des Fluids pro Zeit an den wenigstens einen Sprühkopf sicherstellen kann, ohne dass es im System einer Pumpe bedarf.

Weiterführend ist es möglich, eine Regeleinrichtung aufzubauen, indem die Drosseleinheit aktiv angeregelt wird oder indem das Mittel als Fluiddruckregeleinheit ausgebildet wird, die beispielsweise einen Membrandruckregler oder einen Doppelmembrandruckregler bildet, die aber bereits auch mittels der einstellbaren Drossel gebildet sein kann. Die Fluiddruckregeleinheit kann pneumatisch mittels eines Proportionalregelventils oder mittels eines Steuerluftdruckes steuerbar ausgebildet sein. Auch ist es von Vorteil, wenn die Fluiddruckregeleinheit bezüglich des Fluidführungsvolumens totraumfrei ausgebildet ist und besonders vorteilhaft rückspülbar ist.

Eine besonders gute Zuteilung des Fluids an den wenigstens einen Sprühkopf wird erreicht, wenn in der Zuleitung die Fluiddruckregeleinheit eingerichtet ist, die zur aktiven Regelung des auf die Oberfläche aufbringbaren Volumens des Fluids pro Zeit mittels eines Soll-Ist-Vergleiches ausgebildet ist. So wird der Vorteil genutzt, das Fluid aus einer Medienvorlage mit einer besonders hohen Druckgleichmäßigkeit der Fluiddruckregeleinheit in der Zuleitung zuzuführen, um mit dieser einen rückgekoppelten Regelkreis aufzubauen, der so eingerichtet ist, dass die sog. no-rinse-Schichtdicke, die auf dem Metallband verbleibt, einer Solldicke sehr genau entsprechen kann, sodass schließlich die anfälligen und teuren Zahnradpumpen im System entfallen können.

Da der Druckbehälter zum Befüllen mit dem Fluid von der Zuleitung getrennt werden kann, um diesen insofern auch von der Hochspannung elektrisch trennen und zu erden, kann der getrennte Druckbehälter mit einfachen, medienfesten Schlauch- oder Membranpumpen aus der Fluidquelle wieder befüllt werden, während ein weiterer (Wechsel)Druckbehälter an der Zuleitung angeschlossen ist und als Medienvorlage dem System zur Verfügung steht. Die pulsierenden Fördereigenschaften der Schlauch- oder Membranpumpen sind dabei unerheblich, da diese nicht auf die Zuleitung übertragen werden, denn der Druckbehälter, der mittels der Schlauch- oder Membranpumpe mit dem Fluid befüllt wird, ist vom System vorübergehend getrennt und überdies insbesondere drucklos. Als Ergebnis kann mittels der neuartigen Medienvorlage basierend auf einem Druckbehälter unddes Mittels zum Einstellen der Fluidmenge pro Zeit, insbesondere mittels der Fluiddruckregeleinheit, schließlich eine konstante Gesamtschichtdicke auf der Oberfläche des Metallbandes erzielt werden, ohne teure und zu Verschleiß neigende Zahnradpumpen einzusetzen.

Vorteilhafterweise ist eine Drucklufterzeugungseinheit eingerichtet und mit dem Druckbehälter verbunden, sodass der Druckbehälter mittels der Drucklufterzeugungseinheit unter einen vorgebbaren, insbesondere aber konstanten Druck gesetzt werden kann, was zu einem ebenso konstanten Druck des Fluids in der Zuleitung führt. So kann das Fluid mittels der Luftbeaufschlagung unter konstanten Druck gesetzt werden, wobei die hier benannte Luft auch andere Gase mit umfassen kann, mit denen der Druckbehälter unter Druck gesetzt wird, um das Fluid aus diesem herauszudrücken. Die Drucklufterzeugungseinheit kann auf einfache Weise mit üblichen Kompressoren gebildet werden, beispielsweise aus einer Ringleitung oder mittels eines separaten Kompressors.

Um den Füllstand und/oder den Fülldruck des Fluids im Druckbehälter zu bestimmen und insbesondere überwachen zu können, kann der Druckbehälter mit weiterem Vorteil ein Füllstandsmessmittel bzw. ein Fülldruckmessmittel aufweisen, mit dem der Füllstand bzw. der Fülldruck des Fluids im Druckbehälter messbar und insbesondere in Verbindung mit der Drucklufterzeugungseinheit auf einen vorgebbaren Fülldruck regelbar ist. Zudem kann mit dem Füllstandsmessmittel angegeben werden, wie viel Fluid noch im Druckbehälter vorhanden ist. Die Drucklufterzeugungseinheit kann so angesteuert werden, dass der Druck im Druckbehälter konstant bleibt, auch wenn dieser sich kontinuierlich leert.

Die im Zusammenhang mit der Bandbeschichtungsvorrichtung beschriebene Luft innerhalb des Druckbehälters kann tatsächlich Luft betreffen oder als Substitut für jedes weitere mögliche Gas verstanden werden, mit dem der Druckbehälter neben dem Fluid ebenfalls befüllt wird.

Ferner ist mit Vorteil in der Zuleitung stromaufwärts oder stromabwärts des Mittels eine Durchflussmesszelle eingerichtet, mit der das Volumen des Fluids pro Zeit bestimmbar ist. Ist das Mittel zum Einstellen des auf die Oberfläche aufbringbaren Volumens des Fluids pro Zeit als Drossel ausgebildet, so kann dieses Volumen pro Zeit mit der Durchflussmesszelle überwacht werden.

Ist das Mittel zum Einstellen des auf die Oberfläche aufbringbaren Volumens des Fluids pro Zeit als Fluiddruckregeleinheit ausgebildet, so kann mit einer Wirkverbindung zwischen der Fluiddruckregeleinheit und der Durchflussmesszelle ein aktiver Regelkreis zur konstanten Belieferung der Sprühköpfe geschaffen werden, wobei die Fluiddruckregeleinheit im vorliegenden Sinne der Erfindung auch eine stellbare bzw. regelbare Drossel bilden kann, die entsprechend aktiv angeregelt wird. Mit einem Zusammenwirken der Durchflussmesszelle mit der Fluiddruckregeleinheit wird die Bandbeschichtungsvorrichtung mit einer Einrichtung ausgestattet, die zusätzlich zur druckkonstanten Bereitstellung des Fluids an die Zuleitung eine sehr genaue Speisung des wenigstens einen Sprühkopfes mit dem Fluid möglich macht, insbesondere um einen aktiven Regelkreis aufzubauen und den Austritt des Fluids aus dem Sprühkopf oder jedem der mehreren Sprühköpfe zu überwachen. Die Durchflussmesszelle kann beispielsweise mit optisch oder magnetisch-induktiv messenden Mitteln ausgebildet sein. Stromaufwärts vor der Durchflussmesszelle ist insbesondere eine Filtereinheit eingerichtet.

Um die Regelung des Fluidstromes an den Sprühkopf zu ermöglichen, ist weiterhin eine elektrische oder elektronische Steuereinheit eingerichtet, die mit der Fluiddruckregeleinheit und mit der Durchflussmesszelle in Wirkverbindung steht und die dazu ausgebildet ist, einen aktiven Regelkreis aufzubauen. Die Wirkverbindung umfasst oder betrifft insbesondere eine elektrische Signalverbindung. Insbesondere kann die Steuereinheit eine Mensch-Maschine-Schnittstelle aufweisen, beispielsweise einen berührungssensitiven Bildschirm, sodass ein Bediener an die Steuereinheit Parametervorgaben für den Betrieb der Bandbeschichtungsvorrichtung eingeben kann und/oder ein Bediener kann über die Steuereinheit Werte beispielsweise über die Sprühleistung abrufen.

Die Steuerung der Fluiddruckregeleinheit mit der Steuereinheit kann dabei unmittelbar beispielweise basierend auf einer elektrischen Wirkverbindung erfolgen oder die Fluiddruckregeleinheit wird über eine Druckluftsteuereinheit pneumatisch gesteuert, wobei die Druckluftsteuereinheit selbst ebenfalls unmittelbar mit der Steuereinheit in Wirkverbindung bzw. Signalverbindung gestellt sein kann, sodass die Fluiddruckregeleinheit vermittels der Druckluftsteuereinheit indirekt mittels der Steuereinheit gesteuert wird. Beispielsweise ist die Fluiddruckregeleinheit als Membrandruckregler oder Doppelmembrandruckregler ausgebildet, der auch als sogenannter Lackdruckregler bekannt ist, und dieser kann insbesondere pneumatisch mittels eines Proportionalregelventils oder mittels eines Steuerluftdruckes steuerbar sein. Im einfachsten Fall ist die Fluiddruckregeleinheit mittels einer regelbaren Drossel oder mittels eines Drosselventils gebildet, die bzw. das insbesondere zumindest eine änderbare Strömungsverengung aufweist.

Die Fluiddruckregeleinheit und/oder die Durchflussmesszelle ist bzw. sind gemäß einem weiteren Vorteil bezüglich des Fluidführungsvolumens totraumfrei ausgebildet, was eine vorteilhafte Rückspülung der Bandbeschichtungsvorrichtung zulässt. Wird die Fluiddruckregeleinheit mittels eines Proportionalregelventils gesteuert, kann dieses Proportionalregelventil mit der Steuereinheit angesteuert werden, sodass zur Steuerung der Fluiddruckregeleinheit mittels der Steuerung eine elektrischpneumatische Steuerung über eine Druckluftsteuereinheit aufgebaut werden kann. Ist die Fluiddruckregeleinheit als Membrandruckregler ausgebildet, kann eine totraumfreie Fluidführung dafür sorgen, dass die Fluiddruckregeleinheit auf vorteilhafte Weise auch rückspülbar ist, was insbesondere bei einem Wechsel des Fluids von Vorteil ist.

Dabei sei angemerkt, dass die Druckbehälter auch mit unterschiedlichen Fluiden bereitgestellt werden können, die bedarfsgerecht an die Zuleitung angeschlossen werden können. Insbesondere kann die Vorrichtung daher mehrere, vorzugsweise auch mehr als zwei, Druckbehälter umfassen.

Weiterhin ist vorteilhafterweise eine Hochspannungseinheit eingerichtet, mit der wenigstens der Sprühkopf und/oder weiterhin die Fluiddruckregeleinheit und/oder die Durchflussmesszelle und/oder die Druckluftsteuereinheit unter Hochspannung setzbar sind. Zwar werden zunächst die eigentlichen Sprühköpfe unter Hochspannung gesetzt, das Hochspannungspotential erreicht aber auch die Zuleitung und damit die weiteren Einrichtungskomponenten der Vorrichtung bis hin zu den Druckbehältern, die zum Befüllen daher vom System so getrennt werden müssen, dass keine Gefahr mehr für einen Bediener besteht und ein Hochspannungsüberschlag sicher vermieden wird.

Der Druckbehälter kann aus einem Kunststoffmaterial ausgebildet sein, was in Hinblick auf die Hochspannung zwischen dem Metallband und dem Sprühkopf vorteilhaft ist. Die Hochspannung wird an den Sprühkopf angelegt, um eine verbesserte Überführung des Fluids vom Sprühkopf auf das Metallband zu erreichen. Die Druckbehälter werden insbesondere elektrisch isoliert aufgestellt, und auch die Bauteile und Zuleitungen des gesamten Systems sind vorteilhafterweise so ausgelegt, dass ein Hochspannungsüberschlag vom System, der Zuleitung und/oder dem unter Hochspannung stehenden Druckbehälter in Anordnung an der Zuleitung an den entkoppelten Druckbehälter verhindert wird.

Um den Druckbehälter von der Zuleitung zu trennen, ist insbesondere eine Umschalteinrichtung eingerichtet, die die Zuleitung vom Druckbehälter vollständig trennen und mit diesem auch wieder verbinden kann, und die Umschalteinrichtung kann eine Einrichtung umfassen, mit der der getrennte Druckbehälter zum Potentialausgleich mit einer Erdung verbunden werden kann, wenn dieser von der Zuleitung getrennt ist und befüllt werden soll.

Weiterhin kann eine Filtereinheit eingerichtet sein, insbesondere umfassend ein Feinfilter in der Zuleitung zwischen dem Druckbehälter und der Durchflussmesszelle, wobei die Durchflussmesszelle vorteilhafterweise stromaufwärts vor der Fluiddruckregeleinheit angeordnet ist und die Filtereinheit kann stromaufwärts vor der Durchflussmesszelle in der Zuleitung eingerichtet sein. So weist die Zuleitung, die sich insgesamt zwischen dem Druckbehälter und dem wenigstens einen Sprühkopf erstreckt, zunächst die Filtereinheit auf, gefolgt von der Durchflussmesszelle, die gefolgt ist von der Fluiddruckregeleinheit, auf die schließlich der wenigstens eine Sprühkopf folgt.

Vorteilhafterweise sind mehrere Sprühköpfe eingerichtet, die aus einem gemeinsamen Druckbehälter beispielsweise mittels einer verzweigten Zuleitung speisbar sind. Dabei kann jedem Sprühkopf eine eigene Fluiddruckregeleinheit und insbesondere eine eigene Durchflussmesszelle zugeordnet sein. Das bietet den Vorteil, dass die Sprühköpfe bezüglich ihrer Funktion mittels der Steuereinheit einzeln überwacht werden können, und es kann über die Steuereinheit beispielsweise eine Meldung ausgegeben werden, wenn ein Sprühkopf bezüglich des Durchsatzes des Fluids von einem Sollwert abweicht, was vorteilhafterweise eine sofortige Meldung auslösen kann, um einen eventuellen Fehler im System durch einen Bediener zu beheben.

Eine besondere Ausführungsform ist hierbei die Verwendung einer Hochrotationszerstäubungseinrichtung, die im Gegensatz zur direkten Kontaktaufladung, zur Erzeugung des elektrischen Feldes, eine indirekte Aufladung nutzt. Hierbei wird durch um die Zerstäuberglocke herum isoliert angeordnete Elektroden die Luft ionisiert. Die Tropfen des Fluids werden durch die ionisierte Luft aufgeladen und an den ausgebildeten Feldlinien zum Metallband geführt und auf diesem abgeschieden. Auch hier ist eine aktive Regelung der Fluidmenge vorteilhaft, um eine konstante Schichtdicke auf dem Metallband gewährleisten zu können.

Die Erfindung richtet sich weiterhin auf Verfahren zur Herstellung eines Metallbandes, insbesondere mit einer Bandbeschichtungsvorrichtung gemäß obenstehender Beschreibung, wobei auf wenigstens einer Oberfläche des Metallbandes, insbesondere eines Aluminiumbandes, eine Konversions- und/oder Passivierungsschicht erzeugt wird, wofür auf die Oberfläche ein Fluid aufgebracht wird, wobei aus einer Medienvorlage über eine Zuleitung zumindest ein Sprühkopf mit dem Fluid gespeist wird, wobei der Sprühkopf insbesondere als ein elektrostatischer Hochrotationszerstäuber ausgebildet ist, und wobei aus dem Sprühkopf das Fluid auf die Oberfläche des Metallbandes ausgebracht wird. Erfindungsgemäß sieht das Verfahren wenigstens die folgenden Schritte vor: Bereitstellen der Medienvorlage umfassend wenigstens einen mit dem Fluid zumindest teilweise gefüllten Druckbehälter, Druckluftbeaufschlagen des Druckbehälters, wodurch das Fluid in die Zuleitung überführt wird und Einrichten eines Mittels in der Zuleitung zum Einstellen des auf die Oberfläche aufbringbaren Volumens des vom Druckbehälter bereitgestellten Fluids pro Zeit, insbesondere ausgebildet als Drosselelement oder als Fluiddruckregeleinheit und Einstellen des auf die Oberfläche niederschlagenden Volumens des Fluids pro Zeit..

Insbesondere sieht das Verfahren vor, dass die Druckluftbeaufschlagung des Druckbehälters über ein Teilvolumen vorgenommen wird, sodass ein erstes Teilvolumen des Druckbehälters mit dem Fluid befüllt ist und ein zweites Teilvolumen des Druckbehälters mit Luft gefüllt ist, sodass die Luft das Fluid aus dem Druckbehälter in die Zuleitung drückt.

Schließlich ist die Medienvorlage vorteilhafterweise mit einem ersten Druckbehälter und mit einem zweiten Druckbehälter ausgeführt, wobei aus dem ersten Druckbehälter das Fluid in die Zuleitung geführt wird, während der zweite Druckbehälter befüllt und bereitgestellt wird, wobei zur Umschaltung zwischen den Druckbehältern der neu befüllte zweite Druckbehälter mittels einer Umschalteinrichtung an die unter einer Hochspannung stehende Zuleitung angeschlossen wird, wobei der entleerte erste Druckbehälter zur Wiederbefüllung mittels der Umschalteinrichtung von der Zuleitung entkoppelt und mit einer Erdung verbunden wird, was mit einem entsprechenden Ventil bzw. zusätzlich einer vollständigen Trennung der Zuleitung vom Druckbehälter einhergehen kann.

Insbesondere wird in der Zuleitung eine Durchflussmesszelle eingerichtet, mit der das durch die Zuleitung hindurchtretende Volumen des Fluids pro Zeit bestimmt wird, und wobei mittels der Steuereinheit das durch die Zuleitung hindurchtretende Volumen des Fluids pro Zeit basierend auf dem mit der Durchflussmesszelle erfassten Durchflusswert wenigstens mittelbar durch das als eine Fluiddruckregeleinheit ausgebildete Mittel geregelt wird.

Um den von der Vorrichtung getrennten Druckbehälter zu erden, ist ferner ein elektrisches Schaltmittel oder ein Kabel vorgesehen. Die Umschalteinrichtung beschreibt dabei vorliegend vereinfachend das Ventil, ein Mittel zur vollständigen Trennung der Zuleitung vom Druckbehälter und das elektrische Schaltmittel, wobei diese Komponenten auch getrennt voneinander ausgeführt sein können. Zwecks Potentialausgleich wird der entkoppelte Druckbehälter geerdet, sodass keine Gefahr mehr für einen Bediener besteht. Die Umschaltung ist zwischen den Druckbehältern umkehrbar, sodass die beiden Druckbehälter wechselweise einerseits befüllt und andererseits zur Bildung der Medienvorlage an die Zuleitung angeschlossen werden.

Durch dieses Verfahren des entkoppelten, separaten Druckbehälters, der während seines eigenen Befüllvorgangs nicht angeschlossen ist, wird es möglich, gemäß der Aufgabe der Erfindung ein verschleißvermindertes Verfahren darzustellen, was dadurch gelöst wird, dass zum Befüllen des Druckbehälters nun chemisch wesentlich beständigere Pumpen eingesetzt werden können, beispielsweise Membranpumpen oder Schlauchpumpen, da unerheblich ist, ob der Pumpvorgang pulsationsarm ist oder nicht. Kerngedanke der Erfindung ist es folglich, die genaue Dosierung, die in no-rinse-Applikationen von Passivierungsschichten intrinsisch gefordert ist, nicht mehr von einer Pumpe erledigen zu lassen, was den Einsatz präziser, teurer, empfindlicher Zahnradpumpen erforderlich macht, sondern die Fluidbereitstellung an den wenigstens einen Sprühkopf über die Fluiddruckregeleinheit und den rückgekoppelten Regelkreis mit dem Signal des Durchflussmessers darzustellen. Hierfür ersetzt ein Druckbehälter eine Zahnradpumpe zwecks gleichmäßiger Medienbereitstellung.

Die Erfindung richtet sich weiterhin auf eine Bandbeschichtungsvorrichtung zur Ausführung eines Verfahrens gemäß vorstehender Beschreibung.

Weiterhin betrifft die Erfindung ein Metallband mit einer auf wenigstens einer Oberfläche des Metallbandes aufgebrachten Konversions- und/oder Passivierungsschicht, die erzeugt ist mittels einer Bandbeschichtungsvorrichtung gemäß obenstehender Beschreibung und/oder die erzeugt ist mittels eines Verfahrens gemäß obenstehender Beschreibung.

### BEVORZUGTES AUSFÜHRUNGSBEISPIEL DER ERFINDUNG

Weitere, die Erfindung verbessernde Maßnahmen werden nachstehend gemeinsam mit der Beschreibung eines bevorzugten Ausführungsbeispiels der Erfindung anhand der Figuren näher dargestellt. Es zeigt:
- Figur 1: eine schematische Ansicht der Bandbeschichtungsvorrichtung zum Aufbringen eines Fluids auf ein Metallband, insbesondere auf ein Aluminiumband,
- Figur 2: eine abstrahierte Ansicht der Bandbeschichtungsvorrichtung in vergrößerter Form, und
- Figur 3: eine Detailansicht der Bandbeschichtungsvorrichtung.

Figur 1 zeigt eine schematisierte Ansicht einer Bandbeschichtungsvorrichtung 100 in Anordnung an einer Anlage zur Beschichtung eines Metallbandes 11, mit der eine Konversions- und/oder Passivierungsschicht auf wenigstens einer der Oberflächen des Metallbandes 11 erzeugt werden kann. Das Metallband 11 wird als Coil 26 bereitgestellt und von dieser abgewickelt, um zunächst die Bandbeschichtungsvorrichtung 100 zum möglichst gleichmäßigen und dosierten Auftrag eines Fluids 10 auf das Metallband 11 zu durchlaufen. Das Metallband 11 betrifft vorliegend ein Halbzeug, das beispielsweise aus einer Walzanlage stammt und nach dem Erzeugen der Konversions- und/oder Passivierungsschicht in einem nachfolgenden industriellen Prozess weiterverarbeitet wird. Das Metallband 11 bildet dabei während der Beschichtung kein stationäres Einzelteil wie Fahrzeugteile in einer Lackieranlage, sondern eine durchlaufende Meterware, die relativ zur Bandbeschichtungsvorrichtung 100 bewegt wird und die Bandbeschichtungsvorrichtung 100 hingegen ruhend eingerichtet ist.

Der Bandbeschichtungsvorrichtung 100 ist eine Trocknungseinrichtung 28 zum Trocknen des Fluids 10 auf dem Metallband 11 nachgelagert, sodass nach dem Durchlauf des Metallbandes 11 durch die Trocknungseinrichtung 28 dieses wiederum zu einer Coil 27 aufgewickelt wird, was dann die Konversions- und/oder Passivierungsschicht aufweist. Das hier gezeigte Verfahren betrifft insofern eine no-rinse Beschichtung der Oberfläche des Metallbandes 11, da diese nach dem Auftrag des Fluids 10 nur getrocknet wird und nicht ein Teil des Fluids im System zurückbleibt, wie etwa bei einem Tauchverfahren. Die Trocknungseinrichtung 28 basiert beispielsweise auf einer entsprechenden Wärmeeinbringung in das Metallband 11, angegeben durch die Bezeichnung Q_punkt.

Das auf das Metallband 11 aufzubringende Fluid 10 wird in wenigstens einem Druckbehälter 15a, 15b bevorratet, der somit als wesentliche Einrichtung die Medienvorlage 12 zur Bereitstellung des Fluides 10 repräsentiert, wobei vereinfachend nur ein Druckbehälter 15a, 15b gezeigt ist. Das Fluid 10 gelangt über eine Zuleitung 13 aus dem Druckbehälter 15a, 15b zunächst an eine Filtereinheit 25, woraufhin sich die Zuleitung 13 verzweigt, um an eine erste, oberseitig vom Metallband 11 angeordnete Gruppe von Sprühköpfen 14 und gleichermaßen an eine zweite, unterhalb des Metallbandes 11 angeordnete weitere Gruppe von Sprühköpfen 14 zu gelangen.

In den Zuleitungen 13 zu den Sprühköpfen 14 sind jeweils Mittel 21 zum Einstellen des auf die Oberfläche aufbringbaren Volumens des vom Druckbehälter 15a, 15b bereitgestellten Fluids 10 pro Zeit ausgebildet, wobei die Mittel 21 beispielhaft eine Fluiddruckregeleinheit 21 bilden und mit einer Durchflussmesszelle 22 eingerichtet sind, die beispielhaft in der Ansicht baueinheitlich dargestellt sind und in Verbindung mit den nachfolgenden Figuren näher beschrieben werden.

Mit der Fluiddruckregeleinheit 21 und der Durchflussmesszelle 22 kann das Fluid 10 entsprechend dosiert und gleichmäßig über die mehreren Sprühköpfe 14 oberseitig und unterseitig auf das Metallband 11 aufgebracht werden, wobei das aufgebrachte Fluid 10 mit einer gestrichelten Linie oberhalb und unterhalb des Metallbandes 11 schematisch angedeutet ist und nach der Trocknungseinrichtung 28 eine trockene, flüssigkeitsfreie Schicht auf der Oberfläche bildet (Konversions- und/oder Passivierungsschicht). Auch ist es möglich, das Metallband 11 nur teilweise zu beschichten, beispielsweise nur auf der Ober- oder Unterseite oder auf Teilbereichen einer Oberfläche.

In Figur 2 ist das Metallband 11 im Querschnitt gezeigt, sodass die Laufrichtung auf der Bildebene steht, und beispielhaft sind über der Breite des Metallbandes 11 vier Sprühköpfe 14 oberseitig des Metallbandes 11 und vier Sprühköpfe 14 unterseitig des Metallbandes 11 eingerichtet. Jedem der Sprühköpfe 14 ist die Einheit aus der die Mittel 21 bildenden Fluiddruckregeleinheit 21 und der Durchflussmesszelle 22 zugeordnet, sodass diese ebenfalls jeweils beispielsweise 8-fach vorhanden sind. Sämtliche der Einheiten sind mit einer gemeinsamen Zuleitung 13 über eine Filtereinheit 25 mit dem nur 1-fach gezeigten Druckbehälter 15a, 15b verbunden, in dem das Fluid 10 bevorratet wird. Eine Steuereinheit 23 dient dazu, die Fluiddruckregeleinheiten 21 basierend auf Durchflusswerten des Fluides 10 durch die Zuleitung 13 zu steuern, die mit der jeweiligen Durchflussmesszelle 22 ermittelt werden.

Beispielhaft ist die Filtereinheit 25 lediglich 1-fach in der Zuleitung 13 unmittelbar nach dem Druckbehälter 15 eingerichtet, und es können auch jedem der Sprühköpfe 14 eigene Filtereinheiten 25 zugeordnet sein. Selbstverständlich besteht vereinfachend die Möglichkeit, sämtliche der Sprühköpfe 14 über nur eine gemeinsame Fluiddruckregeleinheit 21 und eine Durchflussmesszelle 22 zu verbinden, sodass die Verzweigung der Zuleitung 13 erst nach der Fluiddruckregeleinheit 21 vorhanden ist. Dies hat jedoch den Nachteil, dass die Sprühköpfe 14 in ihrer Funktion nicht einzeln überwacht werden können. Somit ist es beispielsweise auch denkbar, dass die vier Sprühköpfe 14 auf der Oberseite des Metallbandes 14 mit einer gemeinsamen Einheit aus der Fluiddruckregeleinheit 21 und der Durchflussmesszelle 22 überwacht werden, und die weiteren vier Sprühköpfe 14 auf der Unterseite des Metallbandes 11 werden mit ebenfalls einer gemeinsamen Einheit aus der Fluiddruckregeleinheit 21 und der Durchflussmesszelle 22 überwacht.

Findet beispielsweise bei einem entsprechenden Vergleich der oberen und unteren Überwachungswerte eine Abweichung des Durchflusswertes gemessen mit einer Durchflussmesszelle 22 auf der Oberseite und gemessen mit einer Durchflussmesszelle 22 auf der Unterseite des Metallbandes 11 statt, so kann über einen rückgekoppelten Regelkreis die Fluiddruckregeleinheit 21 so nachgesteuert werden, dass eine gleichmäßige Beschichtung an allen Sprühköpfen erreicht wird. Die Funktion der Druchflussmengenregelung mit der Fluiddruckregeleinheit 21 in Verbindung mit der Durchflussmesszelle 22 wird untenstehend in Zusammenhang mit Figur 3 beschrieben.

Der Druckbehälter 15a, 15b weist ein erstes Teilvolumen V1 auf, das mit dem Fluid 10 befüllt ist, beispielsweise mit einer stark sauren Lösung wie eine Hexafluortitansäure oder eine Hexafluorzirkonsäure, insbesondere eine Säure mit einem pH-Wert von 1. Weiterhin weist der Druckbehälter 15a 15b ein zweites Teilvolumen V2 auf, das oberhalb des ersten Teilvolumens V1 vorliegt und mit Luft oder einem sonstigen Gas gefüllt und unter konstanten Druck gesetzt ist. Der Druck im Druckbehälter 15a, 15b sorgt dabei für ein Entleeren des Druckbehälters 15a, 15b, da der Gasdruck im zweiten Teilvolumen V2 das Fluid 10 im ersten Teilvolumen V1 aus dem Druckbehälter 15a, 15b in die Zuleitung 13 drückt, sodass die Bandbeschichtungsvorrichtung 100 mit einem konstanten Zustrom an Fluid 10 versorgt wird.

In Figur 3 ist in einer detaillierten Ansicht die Bandbeschichtungsvorrichtung 100 gezeigt. Die Medienvorlage 12 wird mittels einem ersten Druckbehälter 15a und einem zweiten Druckbehälter 15b gebildet, die abwechselnd an die Zuleitung 13 der Bandbeschichtungsvorrichtung 100 angeschlossen werden, um in diese über die Zuleitung 13 das Fluid 10, beispielsweise Hexafluortitansäure oder Hexafluorzirkonsäure, einzuleiten, welches in den Druckbehältern 15an 15b bevorratet ist.

Das Fluid 10 gelangt aus dem beispielhaft angeschlossenen zweiten Druckbehälter 15b in die Zuleitung 13, während der erste Druckbehälter 15a potentialfrei angeordnet ist und an der Fluidquelle 17 mit dem Fluid 10 nachgefüllt wird, wie mit einem Pfeil vereinfacht gezeigt. So kann der erste Druckbehälter 15a befüllt werden, während dieser von der Zuleitung 13 getrennt und geerdet ist, und der zweite Druckbehälter 15b steht unter Hochspannung, da dieser mit der Zuleitung 13 gekoppelt ist.

Das Befüllen des ersten Druckbehälters 15a und wechselweise auf gleiche Weise des zweiten Druckbehälters 15b kann mit einfach wirkenden Pumpen manuell, halb- oder vollautomatisiert erfolgen, ohne dass hierfür Pumpen eingesetzt werden müssen, die eine genaue Dosierung des Fluidstromes über der Zeit ermöglichen müssen. Beispielsweise können einfach wirkende Membran- oder Schlauchpumpen eingesetzt werden, deren pulsierende Wirkung keine negative Auswirkung auf den Vorgang hat, die jedoch gegen die eingesetzten Fluide 10, beispielsweise Hexafluortitansäure oder Hexafluorzirkonsäure, beständig sind. Die Befüllung des zweiten Druckbehälters 15b kann dann erfolgen, wenn die Umschalteinrichtung 16 diesen von der Zuleitung 13 getrennt und mit der Erdung 18 verbunden hat. Das Umschalten kann beispielsweise zeitgleich mit einem Wechsel der Coils 26, 27 gemäß Figur 1 erfolgen.

Das Fluid 10 ist wie bereits mit den vorhergehenden Figuren 1 und 2 gezeigt im Druckbehälter 15a, 15b bevorratet und repräsentiert das erste Teilvolumen V1, wobei oberhalb des ersten Teilvolumens V1 das zweite Teilvolumen V2 mit Luft gefüllt ist. Eine Drucklufterzeugungseinheit 20 setzt den aktuell an die Zuleitung 13 angeschlossenen Druckbehälter 15a oder 15b mit dem Fluid 10 unter einen konstanten Druck, durch den das Fluid 10 pulsationsfrei in die Zuleitung 13 geführt wird. Die Steuereinheit 23 kann wie beispielhaft gezeigt dazu eingerichtet sein, die Drucklufterzeugungseinheit 20 anzusteuern oder dessen Druck zu überwachen, wobei in einer einfachen Ausführung die Drucklufterzeugungseinheit 20 auch nur einen Druckluftanschluss aus einer Ringleitung oder einen einfachen Kompressor zur Erzeugung von Druckluft betreffen kann.

In der Zuleitung 13 sind zunächst die Filtereinheit 25 und anschließend die Durchflussmesszelle 22 eingerichtet, woraufhin stromabwärts die Fluiddruckregeleinheit 21 zur Bildung des Mittels 21 folgt, an der schließlich der Sprühkopf 14 angeordnet ist, beispielsweise ausgeführt als elektrostatischer Hochrotationszerstäuber. Die Durchflussmesszelle 22 kann alternativ auch stromabwärts von der Fluiddruckregeleinheit 21 zur Bildung des Mittels 21 eingerichtet sein.

Die Fluiddruckregeleinheit 21 ist beispielsweise ausgeführt als Membrandruckregler oder Doppelmembrandruckregler und benötigt eine Steuerluft, die über eine Steuerluftleitung 29 aus einer Druckluftsteuereinheit 24 bereitgestellt wird. Die Druckluftsteuereinheit 24 weist ein Ventil 30 auf, beispielsweise ausgeführt als Proportionalventil, das über die Steuereinheit 23 angesteuert werden kann. Die Druckluftsteuereinheit 24 kann auch hier aus einer Standard-Druckluftversorgung die Druckluft bereitstellen, die schließlich zur Ansteuerung der Fluiddruckregeleinheit 21 dient. Erfasst die Steuereinheit 23 über die Durchflussmesszelle 22 einen bestimmten Durchflusswert des Fluides 10 durch die Zuleitung 13, so kann basierend auf diesem Wert mittels der Steuereinheit 23 die Druckluftsteuereinheit 24 mittels oder über das Ventil 30 so angesteuert werden, dass schließlich die geforderte Förderrate an den Sprühkopf 14 geführt wird, indem die Steuereinheit 23 über die Druckluftsteuereinheit 24 einen derartigen Steuerluftdruck in der Steuerluftleitung 29 erzeugt, dass in der Fluiddruckregeleinheit 21 die Durchflussrate entsprechend eingeregelt wird. Somit wird mittels der Steuereinheit 23, der Druckluftsteuereinheit 24 und der Durchflussmesszelle 22 und folglich über die Steuerluftleitung 29 ein aktiver, rückkoppelnder Regelkreis geschaffen, der die geforderte Durchflussrate des Fluids 10 an den wenigstens einen Sprühkopf 14 erzeugt und konstant hält. Überwacht wird die Durchflussrate mit der Durchflussmesszelle 22, und mit der Steuereinheit 23 wird basierend auf einem Durchflusswert die Fluiddruckregeleinheit 21 gesteuert, sodass bei einer Abweichung der Durchflussrate von einem vorgegebenen Sollwert die Fluiddruckregeleinheit 21 mittels der Steuereinheit 23 entsprechend nachgeregelt wird.

Um die Umschaltung der Druckbehälter 15a und 15b vom angeschlossenen in den nicht an die Zuleitung 13 angeschlossenen Zustand zu ermöglichen, sind diese mittels einer Umschalteinrichtung 16 mit der Zuleitung 13 verbindbar und von dieser entkoppelbar, wobei die Darstellung nur vereinfacht Fluidauslässe 31 an den Druckbehältern 15a, 15b zeigt, mit denen eine An- und Abkopplung der Druckbehälter 15a und 15b an und von der Zuleitung 13 möglich ist.

Die Darstellung zeigt den ersten Druckbehälter 15a in einer von der Zuleitung 13 entkoppelten Anordnung, indem die Umschalteinrichtung 16 den Fluidauslass 31 am ersten Druckbehälter 15a von der Zuleitung 13 vollständig löst und der Behälter 15a mit einer Erdung 18 koppelt, was mittels des Fluidauslasses 31 ebenfalls nur vereinfacht schematisch dargestellt ist, und die Erdung 18 wird vorteilhafterweise mittels eines Erdungskabels zwischen dem Druckbehälter 15a und der Erdung 18 hergestellt, sodass der erste Druckbehälter 15a potentialfrei ist. Das Erdungskabel ist schematisch mittels einer gestrichelten Linie parallel zum Fluidauslass 32 dargestellt und kann von diesem selbstverständlich und vorzugsweise auch entkoppelt ausgeführt sein.

Der zweite Druckbehälter 15b ist mittels der Umschalteinrichtung 16 mit der Zuleitung 13 gekoppelt, indem die Umschalteinrichtung 16 den Fluidausfluss 31 des zweiten Druckbehälters 15b mit der Zuleitung 13 verbindet und der Behälter 15b nicht mehr mit der Erdung 18 verbunden ist.

Die Bandbeschichtungsvorrichtung 100 weist einen oder mehrere Sprühköpfe 14 auf, über die das Fluid 10 auf die Oberfläche eines Metallbandes (siehe Fig. 1) aufgebracht wird. Am Sprühkopf 14 wird eine Hochspannung angelegt, wofür eine Hochspannungseinheit 31 eingerichtet ist, mit der wenigstens der Sprühkopf 14, aber aufgrund der Verbindung der weiteren Komponenten der Bandbeschichtungsvorrichtung 100 mit dem Sprühkopf 14 mittels der Zuleitung 13 auch die Fluiddruckregeleinheit 21 und/oder die Durchflussmesszelle 22 und/oder die Druckluftsteuereinheit 24 unter Hochspannung gesetzt werden. Die Hochspannung dient dazu, ein entsprechend großes elektrisches Spannungspotential zwischen dem Sprühkopf 14 und dem Metallband (siehe Fig. 1) zu erzeugen, wodurch ein aus dem Sprühkopf 14 zerstäubt ausbringbares Fluid 10 aufgrund elektrostatischer Ladung verbessert und insbesondere nahezu vollständig auf die Oberfläche des Metallbandes gelangen kann. Damit die Druckbehälter 15a und 15b in ihrer von der Zuleitung 13 entkoppelten Anordnung potentialfrei gesetzt werden können, sind isolierte Aufstellungen für die Druckbehälter 15a und 15b vorgesehen, wobei in nicht näher gezeigter Weise auch weitere Komponenten der Bandbeschichtungsvorrichtung 100, insbesondere die gesamte Bandbeschichtungsvorrichtung 100, derart isoliert angeordnet wird, dass das geforderte Spannungspotential zwischen dem Sprühkopf 14 und dem -hier nicht gezeigten- Metallband von ca. 50 kV bis 80 kV aufrecht erhalten werden kann.

Die Erfindung beschränkt sich in ihrer Ausführung nicht auf das vorstehend angegebene bevorzugte Ausführungsbeispiel. Vielmehr ist eine Anzahl von Varianten denkbar, welche von der dargestellten Lösung auch bei grundsätzlich anders gearteten Ausführungen Gebrauch macht. Sämtliche aus den Ansprüchen, der Beschreibung oder den Zeichnungen hervorgehenden Merkmale und/oder Vorteile, einschließlich konstruktiver Einzelheiten oder räumlicher Anordnungen, können sowohl für sich als auch in den verschiedensten Kombinationen erfindungswesentlich sein.

### Bezugszeichenliste:

- 100: Bandbeschichtungsvorrichtung
- 10: Fluid
- 11: Metallband
- 12: Medienvorlage
- 13: Zuleitung
- 14: Sprühkopf
- 15a: erster Druckbehälter
- 15b: zweiter Druckbehälter
- 16: Umschalteinrichtung
- 17: Fluidquelle
- 18: Erdung
- 19: isolierte Aufstellung
- 20: Drucklufterzeugungseinheit
- 21: Mittel, Fluiddruckregeleinheit
- 22: Durchflussmesszelle
- 23: Steuereinheit
- 24: Druckluftsteuereinheit
- 25: Filtereinheit
- 26: Coil
- 27: Coil
- 28: Trocknungseinrichtung
- 29: Steuerluftleitung
- 30: Ventil
- 31: Fluidauslass
- 32: Hochspannungseinheit
- V1: erstes Teilvolumen
- V2: zweites Teilvolumen

## Patentansprüche

1. Bandbeschichtungsvorrichtung (100) zur Erzeugung einer Konversions- und/oder Passivierungsschicht auf wenigstens einer Oberfläche eines Metallbandes (11), insbesondere Aluminiumbandes, mittels Aufbringen eines Fluids (10) auf die Oberfläche, aufweisend wenigstens eine Medienvorlage (12), aus der mittels einer Zuleitung (13) zumindest ein Sprühkopf (14) mit dem Fluid (10) speisbar ist, wobei der Sprühkopf (14) insbesondere einen elektrostatischen Hochrotationszerstäuber bildet, wobei aus dem zumindest einen Sprühkopf (14) das Fluid (10) auf wenigstens eine Oberfläche des Metallbandes (11) ausbringbar ist,
**dadurch gekennzeichnet, dass**
- die Medienvorlage (12) wenigstens einen zumindest teilweise mit dem Fluid (10) befüllbaren Druckbehälter (15a, 15b) aufweist, sodass die Zuleitung (13) aus dem Druckbehälter (15a, 15b) mit dem Fluid (10) vermittels eines Druckes im Druckbehälter (15a, 15b) speisbar ist und wobei
- in der Zuleitung (13) ein Mittel (21) zum Einstellen des auf die Oberfläche aufbringbaren Volumens des vom Druckbehälter (15a, 15b) bereitgestellten Fluids (10) pro Zeit ausgebildet ist.

2. Bandbeschichtungsvorrichtung (100) nach Anspruch 1,
**dadurch gekennzeichnet,**
**dass** das Mittel (21) als Stellmittel oder als Regelmittel ausgebildet ist, insbesondere aufweisend eine vorzugsweise verstellbare Drosseleinheit oder eine Fluiddruckregeleinheit (21), wobei die Fluiddruckregeleinheit (21) als Membrandruckregler oder Doppelmembrandruckregler ausgebildet ist und/oder pneumatisch mittels eines Proportionalregelventils oder mittels eines Steuerluftdruckes steuerbar ausgebildet ist und/oder wobei die Fluiddruckregeleinheit (21) bezüglich des Fluidführungsvolumens totraumfrei ausgebildet ist.

3. Bandbeschichtungsvorrichtung (100) nach Anspruch 1 oder 2,
**dadurch gekennzeichnet,**
**dass** in der Zuleitung (13) stromaufwärts oder stromabwärts des Mittels (21) eine Durchflussmesszelle (22) eingerichtet ist, mit der das Volumen des Fluids (10) pro Zeit bestimmbar ist, um mit der Fluiddruckregeleinheit (21) einen aktiven Regelkreis zu bilden.

4. Bandbeschichtungsvorrichtung (100) nach Anspruch 2 oder 3,
**dadurch gekennzeichnet,**
**dass** eine Steuereinheit (23) eingerichtet ist, die mit der Fluiddruckregeleinheit (21) und mit der Durchflussmesszelle (22) in Wirkverbindung steht und die dazu ausgebildet ist, einen aktiven Regelkreis aufzubauen, um den Austritt des Fluids (10) aus dem Sprühkopf (14) zu regeln.

5. Bandbeschichtungsvorrichtung (100) nach einem der vorgenannten Ansprüche,
**dadurch gekennzeichnet,**
**dass** eine Druckluftsteuereinheit (24) eingerichtet ist, die mit der Fluiddruckregeleinheit (21) in Druckluftverbindung steht und die mit der Steuereinheit (23) in Wirkverbindung steht.

6. Bandbeschichtungsvorrichtung (100) nach einem der vorgenannten Ansprüche,
**dadurch gekennzeichnet,**
**dass** die Druckbehälter (15a, 15b) aus einem Kunststoffmaterial ausgebildet sind und/oder dass die Druckbehälter (15a, 15b) eine isolierte Aufstellung (19) aufweisen, sodass die Behälter (15a, 15b) mittels einer Umschalteinrichtung (16) abwechselnd mit der die Hochspannung führenden Zuleitung (13) verbindbar und von dieser trennbar sind.

7. Bandbeschichtungsvorrichtung (100) nach einem der vorgenannten Ansprüche,
**dadurch gekennzeichnet,**
**dass** mehrere Sprühköpfe (14) eingerichtet sind, die aus einem gemeinsamen Druckbehälter (15a, 15b) mittels einer verzweigten Zuleitung (13) mit dem Fluid (10) speisbar sind, wobei jedem Sprühkopf (14) wenigstens eine Fluiddruckregeleinheit (21) zugeordnet ist und/oder wobei jedem Sprühkopf (14) wenigstens eine Durchflussmesszelle (22) zugeordnet ist.

8. Bandbeschichtungsvorrichtung (100) nach einem der vorgenannten Ansprüche,
**dadurch gekennzeichnet,**
**dass** eine Drucklufterzeugungseinheit (20) eingerichtet und mit dem Druckbehälter (15a, 15b) verbunden ist, sodass der Druck im Druckbehälter (15a, 15b) während seiner Entleerung in Anordnung an die Zuleitung (13) konstant haltbar ist.

9. Bandbeschichtungsvorrichtung (100) nach einem der vorgenannten Ansprüche,
**dadurch gekennzeichnet,**
**dass** eine Hochspannungseinheit (32) eingerichtet ist, mit der wenigstens der Sprühkopf (14) zumindest gegenüber dem Metallband (11) unter Hochspannung setzbar ist.

10. Bandbeschichtungsvorrichtung (100) nach einem der vorgenannten Ansprüche,
**dadurch gekennzeichnet,**
**dass** Mittel zur indirekten Aufladung der Fluidtropfen eingerichtet sind, insbesondere wenigstens eine Ladungselektrode in räumlicher Nähe des zumindest einen Sprühkopfes (14), wobei mit dem Mittel zur indirekten Aufladung des Fluids (10) die Abscheidung des Fluids (10) auf dem Metallband (11) erfolgt.

11. Verfahren zur Herstellung eines Metallbandes (11), insbesondere mit einer Bandbeschichtungsvorrichtung (100) nach einem der Ansprüche 1 bis 10, wobei auf wenigstens einer Oberfläche des Metallbandes (11), insbesondere eines Aluminiumbandes, eine Konversions- und/oder Passivierungsschicht erzeugt wird, wofür auf die Oberfläche ein Fluid (10) aufgebracht wird, wobei aus einer Medienvorlage (12) über eine Zuleitung (13) zumindest ein Sprühkopf (14) mit dem Fluid (10) gespeist wird, wobei der Sprühkopf (14) insbesondere als ein elektrostatischer Hochrotationszerstäuber ausgebildet ist, und wobei aus dem Sprühkopf (14) das Fluid (10) auf die Oberfläche des Metallbandes (11) ausgebracht wird, wobei das Verfahren wenigstens die folgenden Schritte aufweist:
- Bereitstellen der Medienvorlage (12) umfassend wenigstens einen mit dem Fluid (10) zumindest teilweise gefüllten Druckbehälter (15a, 15b),
- Druckluftbeaufschlagen des Druckbehälters (15a, 15b), wodurch das Fluid (10) in die Zuleitung (13) überführt wird,
- Einrichten eines Mittels (21) in der Zuleitung (13) zum Einstellen des auf die Oberfläche aufbringbaren Volumens des vom Druckbehälter (15a, 15b) bereitgestellten Fluids (10) pro Zeit, insbesondere ausgebildet als Drosselelement oder als Fluiddruckregeleinheit (21), und
- Einstellen des auf die Oberfläche niederschlagenden Volumens des Fluids (10) pro Zeit.

12. Verfahren nach Anspruch 11,
**dadurch gekennzeichnet,**
**dass** die Druckluftbeaufschlagung des Druckbehälters (15a, 15b) über ein Teilvolumen vorgenommen wird, sodass ein erstes Teilvolumen (V1) des Druckbehälters (15a, 15b) mit dem Fluid (10) befüllt ist und ein zweites Teilvolumen (V2) des Druckbehälters (15a, 15b) mit Luft gefüllt ist, sodass die Luft das Fluid (10) aus dem Druckbehälter (15a, 15b) in die Zuleitung (13) drückt.

13. Verfahren nach Anspruch 11 oder 12,
**dadurch gekennzeichnet,**
**dass** die Medienvorlage (12) mit einem ersten Druckbehälter (15a) und mit einem zweiten Druckbehälter (15b) bereitgestellt wird, wobei aus dem ersten Druckbehälter (15a) das Fluid (10) in die Zuleitung (13) geführt wird, während der zweite Druckbehälter (15b) von der Zuleitung (13) getrennt befüllt und anschließend bereitgestellt wird.

14. Verfahren nach einem der Ansprüche 11 bis 13,
**dadurch gekennzeichnet,**
**dass** zur Umschaltung zwischen den Druckbehältern (15a, 15b) der neu befüllte zweite Druckbehälter (15b) mittels einer Umschalteinrichtung (16) an die unter einer Hochspannung stehende Zuleitung (13) angeschlossen wird, wobei der entleerte erste Druckbehälter (15a) zur Wiederbefüllung mittels der Umschalteinrichtung (16) von der Zuleitung (13) entkoppelt und mit einer Erdung (18) verbunden wird und umgekehrt.

15. Verfahren nach einem der Ansprüche 11 bis 14,
**dadurch gekennzeichnet,**
**dass**
- in der Zuleitung (13) eine Durchflussmesszelle (22) eingerichtet wird, mit der das durch die Zuleitung (13) hindurchtretende Volumen des Fluids (10) pro Zeit bestimmt wird, und wobei
- mittels der Steuereinheit (23) das durch die Zuleitung (13) hindurchtretende Volumen des Fluids (10) pro Zeit basierend auf dem mit der Durchflussmesszelle (22) erfassten Durchflusswert wenigstens mittelbar durch das als eine Fluiddruckregeleinheit ausgebildete Mittel (21) geregelt wird.

16. Metallband (11) mit einer auf wenigstens einer Oberfläche aufgebrachten Konversions- und/oder Passivierungsschicht, die erzeugt ist mittels einer Bandbeschichtungsvorrichtung (100) gemäß einem der Ansprüche 1 bis 10 und/oder mittels eines Verfahrens gemäß einem der Ansprüche 11 bis 15.
